# EUROPÄISCHE PATENTSCHRIFT

(11) **EP 1 407 218 B1**
(45) Veröffentlichungstag und Bekanntmachung des Hinweises auf die Patenterteilung: **08.12.2010**
(21) Anmeldenummer: 02758333.5
(22) Anmeldetag: 11.07.2002
(51) Int. Cl.: F42B 10/64

(54) **VERFAHREN ZUR FLUGHBAHNKORREKTUR BALLISTISCH VERSCHOSSENER DRALLSTABILISIERTER ARTILLERIEMUNITION**
METHOD FOR CORRECTING THE FLIGHT PATH OF BALLISTICALLY FIRED SPIN-STABILISED ARTILLERY AMMUNITION
PROCEDE DE CORRECTION DE LA TRAJECTOIRE DE MUNITION D'ARTILLERIE GYROSCOPEE MISE A FEU DE FACON BALLISTIQUE

(30) Priorität: 17.07.2001 DE 10134785
(43) Veröffentlichungstag der Anmeldung: 14.04.2004
(73) Patentinhaber: Diehl BGT Defence GmbH & Co.KG, 88662 Überlingen (DE)
(72) Erfinder: LEININGER, Jürgen, 91217 Hersbruck (DE)
(74) Vertreter: Diehl Patentabteilung
(86) Internationale Anmeldenummer: PCT/EP2002/007730
(87) Internationale Veröffentlichungsnummer: WO 2003/008897

(56) Entgegenhaltungen:
- DE-A- 3 414 911
- US-A- 4 198 016
- US-A- 5 011 097
- US-A- 5 393 012
- US-A- 5 439 188

## Beschreibung

Die Erfindung betrifft eine Artilleriemunition gemäß dem Oberbegriff des Anspruches 1, wie sie aus der US 4,438,893 bekannt ist.

In der DE 198 45 611 A1 weist die auf den Munitionskörper aufschraubbare Zünderspitze ein zum Drallabbau gegenüber dem drallstabilisierten Munitionskörper verdrehbares Bauteil auf, aus dem zwei starr mit gleicher Anstellung gehalterte Bremsflächen nach Art von Canardflügeln quer zur Drallachse ausgefahren werden können, um zur Steigerung der Zielgenauigkeit des vorgegeben Trefferpunktes je nach der momentanen Roll-Lage im Raum eine gerichtete Bremswirkung auf die aktuelle Flugbahn der Munition auszuüben. Zum gleichen Zweck mittels einer solchen Flugbahnverkürzung durch Steigerung der Bremswirkung war es aus der WO 98/01719 schon bekannt, zwei Scheiben ohne Anstellung einander diametral gegenüber radial aus der Ogive eines Projektiles auszufahren.

Allerdings wird der in der Projektilspitze verfügbare Einbauraum größtenteils für die Sicherungs- und Zündeinrichtungen benötigt, schon der zusätzliche Einbau einer Empfängerschaltung für etwa Radar-Abstandsmessung oder Satellitennavigation bereitet große Schwierigkeiten. Deshalb ist der notwendige Einbauraum für hier einzufahrende Bremsflächen und für deren Bewegungs- und Halterungsmechanismen der dynamischen Belastung des Anströmdruckes entgegen kaum hinreichend verfügbar. Von grundsätzlichem Nachteil ist bei jenen vorbekannten Lösungen im übrigen, dass durch die richtungsselektive Bremsmaßnahme die Flugbahn nur verkürzt werden kann, dass also damit die Streuung im Trefferbild nur in einer Richtung eingeengt werden kann.

Nicht um eine gattungsgemäße, also ballistisch zu verbringende und drallstabilisierte Artilleriemunition handelt es sich im Falle der leistungsgesteigerten Artillerierakete nach DE 43 25 218 C2 als Träger für Streumunition. Hier geht es darum, die Reichweite der Rakete zu steigern und dabei die Flächenwirkung ihrer Streumunition optimiert einzusetzen. Für die notwendigen Nick- und Gierbewegungen ist die flügelstabilisierte Rakete im Bereich ihrer Ogive mit vier zueinander orthogonal orientierten Canard-Rudern ausgestattet, die nach Passieren des Apogäums der Startbahn unabhängig voneinander GPS-gestützt zum Übergang in eine gestreckte Gleitflugbahn auf das koordinatenmäßig vorgegebene Ablieferungsgebiet der Streumunition eingestellt werden. Die an eine solche reichweitengesteigerte Artillerierakete gestellten Anforderungen als präziser Flächenwaffe bedingen deshalb andere Auslegungsgrundsätze, als die gattungsgemäße, punktzielfähig verbrachte drallstabilisiert ballistisch verschossene Artilleriemunition.

In Erkenntnis dieser Gegebenheiten liegt der Erfindung die Aufgabe zugrunde, den Fehlerhaushalt ballistisch über ein Zielgebiet verschossener Munition insgesamt günstiger zu gestalten.

Diese Aufgabe ist erfindungsgemäß dadurch gelöst, daß gemäß den im Hauptanspruch angegebenen wesentlichen Kombinationsmerkmalen und gemäß den in den Unteransprüchen gekennzeichneten Abwandlungen und Weiterbildungen nun die Längs- und Querstreuungen nicht mehr nur in Richtung kürzerer Reichweiten kompensiert werden, sondern außer der gerichteten Verkürzung nun auch ein gezieltes Strecken der aktuellen Flugbahn ermöglicht wird.

Dafür sind seitlich an der verjüngten Frontpartie der Munition, nämlich im vom Munitionskörper rollentkoppelten Zünder an der Spitze der Ogive mittels radial zur Drallachse orientierter Stellwellen einander radial gegenüber zwei kalibergleiche, nicht einziehbare aber durch Verdrehen um ihre Stellwellen in beiden Richtungen gegenüber der neutralen Stellung anstellbare Canardflügelflächen gelagert, mit denen je nach der momentanen Lage im Raum entweder eine Nickbewegung zur Beeinflussung der Längsstreuung oder eine Gierbewegung zur Beeinflussung der Querstreuung gezielt hervorgerufen werden kann. Die in Bezug auf die momentane Roll-Lage im Raum phasenrichtige Nick- oder Gier-Anstellung erfolgt unter der Regie eines Roll-Lagesensors in der Zünder-Spitze, der angibt, wie die Stellwellen der beiden Canardflächen gerade in Bezug auf den Erdhorizont ausgerichtet sind, in welche Raumrichtung also die Flugbahn durch eine aktuelle Anstellung der Canardflächen verlängert oder verkürzt wird.

Für solche gesteuerte Anstellung der Canards ist wegen des geringen Einbauraumes, der selbsthemmenden Wirkung einer starken Getriebeuntersetzung und seiner preiswerten Verfügbarkeit ein hochtouriger Kleinspannungs-Gleichstrommotor zu bevorzugen, vorzugsweise in der koaxialen Bauform eines Wellgetriebemotors. Dabei kann eine drehstarre Kopplung der beiden Stellwellen vorgesehen sein, um mit einem einzigen Antriebssystem auszukommen; oder die beiden Canards sind über jeweils eigene Antriebe unabhängig voneinander und dann im Interesse einer hochdynamischen Steuerung bedarfsweise auch gegensinnig einstellbar.

Der Aufwand an elektrischer Schaltungstechnik läßt sich noch verringern, wenn statt der kontinuierlichen Anstellsteuerung zum wechselweisen Einstellen der Canardflächen für die Zeitspanne von jeweils maximal einer Viertelumdrehung des Munitionskörpers um seine Drallachse dafür ein immer nur gezielt vorübergehend aktiv geschaltetes Dreipunkt- oder gar ein stets rollphasenrichtig umschaltendes Zweipunktstellsystem eingesetzt wird.

Die elektrische Energie für die Anstellsteuerung kann von Batterien bereitgestellt oder bessern noch in der Zünder-Spitze selbst generatorisch erzeugt werden, nämlich unter Ausnutzen der Relativbewegung zwischen dem durch schnelleres Rollen stabilisierten Munitionskörper und der dagegen verringerten Drehzahl der vom Munitionskörper über ein Drehlager drehentkoppelten Zünder-Spitze.

Für die Lagebestimmung der Zünder-Spitze im Raum ist ein auf das Erdmagnetfeld ansprechender Magnetsensor zu bevorzugen, weil er gegenüber optronischen Horizontsensoren allwetter-tauglich und gegenüber Inertialplattformen preisgünstiger sowie kleinerbauend ist.

So ist mit denkbar geringem apparativem Aufwand, nämlich mit einem einachsig einstellbaren Canardsystem, infolge des zusätzlichen Freiheitsgrades der Bahnverlängerung eine räumliche Bahnkorrektur der an sich ungelenkten Artilleriemunition und somit eine außerordentliche Steigerung der Ablieferungspräzision in Bezug auf den vorgegebenen Zielpunkt erreichbar.

## Patentansprüche

1. Ballistisch zu verschließende, drallstabilisierte Artilleriemunition, deren Längs- und Querstreuung im Trefferbild korrigierbar ist, mit einem vom Munitionskörper rollentkoppelten Zünder an der verjüngten Frontpartie des Munitionskörpers, wobei,
an dem rollentkoppelten Zünder zwei radial zur Drallachse des Munitionskörpers orientierte Stellwellen für zwei entgegengesetzt von der Drallachse fort gerichtete Canard-Flügelflächen eines einachsig einstellbaren Canardsystems vorgesehen sind, die kalibergleich und nicht einziehbar sind und die durch Verdrehen ihrer Stellwellen in beiden Richtungen gegenüber der neutralen Stellung anstellbar sind, um je nach der momentanen Roll-Lage der Canards im Raum und je nach der aktuellen Anstellung der Canard-Flügelflächen in Bezug auf die momentane Roll-Lage im Raum phasenrichtig mittels einer gesteuerten Nickbewegung die Längsstreuung oder mittels einer gesteuerten Gierbewegung die Querstreuung zu beeinflussen,
**dadurch gekennzeichnet, dass** eine diskontinuierliche Steuerung der Anstellung der Canard-Flügelflächen über jeweils maximal eine Viertelumdrehung des Munitionskörpers vorgesehen ist.

2. Artilleriemunition nach Anspruch 1,
**dadurch gekennzeichnet,**
**dass** für das Verdrehen der Stellwellen zum Anstellen der Canard-Flügelflächen hochtourige Kleinspannungs-Gleichstrommotore mit selbsthemmenden starken Getriebeuntersetzungen als Antriebssysteme vorgesehen sind.

3. Artilleriemunition nach Anspruch 1 oder 2,
**gekennzeichnet durch** eine gegensinnige Finstellbarkeit der Stellwellen.

4. Artilleriemunition nach einem der vorangehenden Ansprüche,
**dadurch gekennzeichnet,**
**dass** die beiden Stellwellen drehstarr miteinander verbunden und an ein einziges Antriebssystem gekoppelt sind.

5. Artilleriemunition nach einem der vorangehenden Ansprüche,
**dadurch gekennzeichnet,**
**dass** unter Ausnutzen der Relativbewegung zwischen dem schnell rotierenden Munitionskörper und der dagegen verringerten Drehzahl der vom Munitionskörper drehentkoppelten Zünderspitze eine generatorische Energieerzeugung für die Steuerung der Anstellung der Canard-Flügelflächen vorgesehen ist.

## Claims

1. Spin-stabilized artillery ammunition, which can be fired ballistically and whose longitudinal and lateral scatter in the hit pattern can be corrected, having a fuze, which is roll-decoupled from the munition body, on the tapered front part of the munition body,
wherein
two actuating shafts, which are oriented radially with respect to the spin axis of the munition body, for two Canard wing surfaces, which are directed in the opposite direction from the spin axis, of a Canard system which can be adjusted on one axis are provided on the roll-decoupled fuze, have the same calibre and cannot be retracted, and which can be positioned by rotation of their actuating shafts in both directions with respect to the neutral position, in order to influence, in the correct phase, the longitudinal scatter by means of a controlled pitching movement or the lateral scatter by means of a controlled yawing movement depending on the instantaneous roll attitude of the Canard in space and depending on the instantaneous position of the Canard wing surfaces with respect to the instantaneous roll attitude in space,
**characterized in that**
discontinuous control of the position of the Canard wing surfaces is provided over in each case a maximum of a quarter of a revolution of the munition body.

2. Artillery ammunition according to Claim 1,
**characterized in that**
high-speed, low-voltage, direct-current motors with self-locking powerful step-down transmissions are provided as drive systems for the rotation of the actuating shafts for positioning of the Canard wing surfaces.

3. Artillery ammunition according to Claim 1 or 2,
**characterized by** the capability to adjust the actuating shafts in opposite sense.

4. Artillery ammunition according to one of the preceding claims,
**characterized in that**
the two actuating shafts are connected to one another such that they rotate together, and are coupled to a single drive system.

5. Artillery ammunition according to one of the preceding claims,
**characterized in that**
generator power production is provided for controlling the position of the Canard wing surfaces, using the relative movement between the munition body, which rotates at high speed, and the rotation speed, which is less than this, of the fuze nose, which is rotation-decoupled from the munition body.

## Revendications

1. Munition d'artillerie stabilisée gyroscopiquement et tirée balistiquement, dont la dispersion longitudinale et la dispersion transversale du groupement des points d'impact peut être corrigée et dotée d'une amorce découplée en rotation par rapport au corps de la munition sur la partie avant rétrécie du corps de munition,
deux arbres d'ajustement orientés radialement par rapport à l'axe gyroscopique du corps de munition, pour deux surfaces d'aile en canard orientées vers l'avant de part et d'autre de l'axe gyroscopique d'un système canard à un axe ajustable étant prévus sur l'amorce découplée en rotation et ayant le même calibre, ne pouvant être rétractées et étant ajustées par rotation de leur arbre d'ajustement dans les deux directions par rapport à la position neutre pour, selon la position instantanée de rotation du canard dans l'espace et selon la position effective des surfaces d'aile de canard par rapport à la position instantanée en rotation dans l'espace, agir en phase correcte sur la dispersion longitudinale au moyen d'un déplacement asservi de tangage ou sur la dispersion transversale au moyen d'un déplacement asservi de lacet,
**caractérisée en ce que**
elle présente une commande discontinue de la position de chacune des surfaces d'aile de canard par au plus un quart de tour du corps de munition.

2. Munition d'artillerie selon la revendication 1, **caractérisée en ce que** des moteurs à courant continu basse tension à haute vitesse de rotation et dotés de rapports de transmission fortement réducteurs à auto-blocage sont prévus comme systèmes d'entraînement pour faire tourner les arbres d'ajustement en vue de positionner les surfaces d'aile de canard.

3. Munition d'artillerie selon les revendications 1 ou 2, **caractérisée par** la possibilité d'ajuster les arbres d'ajustement dans des sens opposés.

4. Munition d'artillerie selon l'une des revendications précédentes, **caractérisée en ce que** les deux arbres d'ajustement sont reliés l'un à l'autre à rotation solidaire et sont accouplés à un unique système d'entraînement.

5. Munition d'artillerie selon l'une des revendications précédentes, **caractérisée en ce qu'**une production d'énergie par générateur est prévue par recours au déplacement relatif entre le corps de munition en rotation rapide et la vitesse de rotation réduite de la pointe d'amorce découplée en rotation par rapport au corps de la munition pour commander l'ajustement des surfaces d'aile de canard.
